# EUROPÄISCHE PATENTSCHRIFT

(11) **EP 1 070 583 B1**
(45) Veröffentlichungstag und Bekanntmachung des Hinweises auf die Patenterteilung: **17.09.2003**
(21) Anmeldenummer: 00113627.4
(22) Anmeldetag: 28.06.2000
(51) Int. Cl.: B41F 27/12

(54) **Verfahren und Vorrichtung für den Druckformwechsel**
Method and device for the printing plate change.
Méthode et dispositif pour le changement de plaques.

(30) Priorität: 20.07.1999 DE 19933943
(43) Veröffentlichungstag der Anmeldung: 24.01.2001
(73) Patentinhaber: MAN Roland Druckmaschinen AG, 63075 Offenbach (DE)
(72) Erfinder: Weber, Karlheinz, 63263 Neu-Isenburg (DE); Rother, Michael, 63322 Rödermark (DE); Seib, Berthold, 63110 Rodgau (DE); Lindner, Bernd, 63150 Heusenstamm (DE); Schild, Helmut, 61449 Steinbach/Ts. (DE); Heilmann, Reinhold, 63808 Haibach (DE)
(74) Vertreter: Stahl, Dietmar

(56) Entgegenhaltungen:
- DE-A- 4 338 664

## Beschreibung

Die Erfindung betrifft ein Verfahren sowie eine Vorrichtung für einen Druckformwechsel gemäß dem Oberbegriff des Verfahrens- bzw. Vorrichtungsanspruches.

### [Stand der Technik]

Bei Bogenoffsetdruckmaschinen werden die als Druckplatten ausgebildeten Druckformen auf den Formzylinder (Plattenzylinder) an je einer dem Druckanfang und dem Druckende zugeordneten und als Spannschiene ausgebildeten Befestigungsvorrichtung gehalten. Das Spannen der Druckplatte erfolgt nach dem Befestigen der Druckform durch Ausüben einer Zugkraft.

Um eine gebrauchte Druckform vom Formzylinder abzunehmen wird zunächst die dem Druckende zugeordnete Befestigungsvorrichtung gelöst, so dass das Ende der Druckform frei ist. Durch Rückwärtsdrehen des Formzylinders (Drehsinn entgegen der Drehrichtung beim Drucken) wird die Druckform vom Formzylinder abgeführt. Bei halb- bzw. vollautomatischen Druckplattenwechselsystemen kann die so aus dem Druckwerk herausgeförderte Druckform in eine Speicherkammer oder eine sonstige Aufnahmevorrichtung gefördert werden. Der Formzylinder wird dazu soweit zurückgedreht, bis dieser eine Position eingenommen hat, dass nach Lösen der dem Druckanfang zugeordneten Befestigungsvorrichtung die Druckform ganz vom Zylinder abgenommen werden kann. Auch hier können halb- bzw. vollautomatische Druckplattenwechsler Verwendung finden, vermittels den das Entfernen der Druckform vom Zylinder und aus dem Druckwerk heraus erfolgt.

Zum Zuführen einer neuen Druckform wird zunächst der Zylinder in eine Position verfahren, so dass die tangential an den Zylinder herangeführte Druckform mit der dem Druckanfang zugeordneten Kante in eine entsprechende Befestigungsvorrichtung eingeführt werden kann. Nachdem die Druckform mit der entsprechenden Kante in die dem Druckanfang zugeordnete Befestigungsvorrichtung eingeführt wurde erfolgt das Befestigen der Druckplatte (Klemmen). Daraufhin wird der Druckformzylinder vorwärts gedreht, bis die Druckform nahezu vollständig um den Außenumfang des Formzylinders aufgezogen ist. Durch zusätzliche Andrückrollen wird auf die Druckform eine entsprechende Zugkraft ausgeübt, so dass sich ein glattes Anlegen der Druckform auf dem Außenumfang des Zylinders ergibt.

Der Formzylinder wird so weit vorwärts gedreht, bis das Druckende der Druckform durch eine zugeordnete Andrückrolle in die dem Druckende zugeordnete Befestigungsvorrichtung des Zylinders eingeführt werden kann.

Nach Befestigen (Klemmen) des nachlaufenden Endes der Druckform (Druckende) erfolgt das Spannen der Druckform durch Aufbauen einer Zugkraft der Druckende-Befestigungsvorrichtung. Diese Zugkraft kann insbesondere durch Federelemente aufgebracht werden. Vorrichtungen für das automatisierte Wechseln von Druckformen des Formzylinders, bei denen die oben kurz skizzierten Arbeitsschritte ausgeführt werden, sind aus der DE 4215969 C2 sowie der EP 0654349 A1 bekannt. Aus der EP 0660777 B1 ist weiterhin eine Vorrichtung zum Zu- und Abführen von Druckformen des Formzylinders bekannt, wobei hier sowohl das Zu- als auch das Abführen der Druckform bei einer Drehrichtung des Formzylinders erfolgt. Die abzuführende Druckform wird dazu am Druckanfang freigegeben und mit dem Druckanfang voran in eine entsprechende Speicherkammer hineingefördert.

Den vorgenannten Einrichtungen ist gemein, dass das Wechseln der Druckform auslegerseitig erfolgt, d.h. von der Seite des Druckwerkes her, welche dem Ausleger der Bogendruckmaschine zugeordnet ist. Bei Bogendruckmaschinen und insbesondere Bogenoffsetdruckmaschinen in Reihenbauweise sind die dem Ausleger zugeordneten Seiten in der Regel gut zugänglich, d.h. nach öffnen eines Schiebe bzw. Klappschutzes sind Teile des Gummituch- und Druckformzylinders (Plattenzylinder) zugänglich. Die dem Anleger der Bogendruckmaschine zugewandten Teile der Druckwerke sind meist mit den Walzen der Farb- und Feuchtwerke belegt, so dass sich von dieser Seite die Druckformen nicht wechseln lassen. Aus diesem Grund sind auch Einrichtungen für das halb- und vollautomatische Wechseln von Druckformen an der Auslegerseite der Druckwerke angebracht.

Bei Bogendruckmaschinen und insbesondere Bogenoffsetdruckmaschinen mit einem den übrigen Druckwerken vorgeordneten Widerdruckwerk ergibt sich auf Grund der Anordnung des Druckformzylinders in Verbindung mit dessen Drehrichtung sowie den mit dem Formzylinder zusammenwirkenden Walzen des Feucht- und/oder Farbwerkes ein Problem bei der Zugänglichkeit zum Formzylinder. Dies gilt insbesondere dann, wenn das Widerdruckwerk mit dem entsprechenden Formzylinder unterhalb des Fördertisches eines Anlegers angeordnet ist. Eine Bogenoffsetdruckmaschine mit vorgeordnetem Widerdruckwerk zeigt beispielsweise die DE 4343616 A1.

Wegen der eingeschränkten Zugänglichkeit zu einem Formzylinder innerhalb einer Widerdruckeinrichtung sind die bekannten Verfahren sowie die entsprechenden Vorrichtungen zum Wechseln einer Druckform nicht bzw. nicht ohne zusätzlichen Bauaufwand anwendbar.

### [Aufgabe der Erfindung]

Aufgabe der vorliegenden Erfindung ist es daher ein Verfahren sowie eine Vorrichtung zur Durchführung des Verfahrens gemäß dem Oberbegriff des Verfahrens- bzw. Vorrichtungsanspruches dahingehend zu erweitern, so dass ein einfaches und keinen weiteren Bauteilaufwand erforderndes Wechseln von Druckformen des Formzylinders von Bogendruckmaschinen gerade bei Formzylindern von Widerdruckeinrichtungen möglich ist.

Gelöst wird diese Aufgabe durch die kennzeichnenden Merkmale des Verfahrens- bzw. Vorrichtungsanspruches. Weiterbildung der Erfindung ergeben sich aus den entsprechenden Unteransprüchen.

Gemäß der Erfindung ist vorgesehen, dass die zuzuführende Druckform zunächst mit der dem Druckende zugeordneten Kante an der entsprechenden Befestigungsvorrichtung des Formzylinders befestigt wird. Sodann wird der Formzylinder in der der Drehrichtung beim Drucken entgegengesetzten Drehrichtung angetrieben, bis die neue Druckform nahezu vollständig um den Außenumfang des Formzylinders aufgezogen ist. Daraufhin erfolgt das Befestigen der dem Druckanfang zugeordneten Kante der Druckform an der entsprechenden Befestigungsvorrichtung.

Zum Abfördern einer gebrauchten Druckform wird der Formzylinder in der Drehrichtung beim Drucken angetrieben, wobei zunächst die Druckanfang-Kante der Druckform gelöst (freigegeben) wird. Nach Drehen des Formzylinders in der Drehrichtung beim Drucken kann die Druckform beispielsweise von Hand entnommen werden. Auch ist es möglich dem Formzylinder eine entsprechende Aufnahmevorrichtung für Druckformen zuzuordnen, in welche die Druckform hineingefördert wird.

Das Drehen des Formzylinders in Drehrichtung des Druckens erfolgt solange, bis die Druckende-Kante der Druckform freigegeben werden kann. Ja nach Ausbildung der entsprechenden Befestigungsvorrichtung für die Druckende-Kante der Druckform wird der Formzylinder in dieser Stellung kurz angehalten, um die entsprechend zugeordnete Betätigungseinrichtung zu aktivieren.

Erfindungsgemäß erfolgt das Zuführen sowie das Abführen einer Druckform zum - bzw. vom Zylinder mit gegenüber den herkömmlichen Verfahren umgekehrter Drehrichtung des Zylinders. Dabei wird zunächst die Druckende- Kante der Druckform am Zylinder befestigt und dann erst die beim Aufziehen nachlaufende Druckanfang-Kante. Das Abfördern einer gebrauchten Druckform erfolgt in analoger Weise. Hier wird zunächst die Druckanfang-Kante der Druckform freigegeben und durch Vorwärtsdrehens des Zylinders die Druckform vom Zylinder abgefördert.

Durch das Zuführen der neuen Druckplatte über das Druckende sowie das gegenüber der Drehrichtung beim Drucken umgekehrte Antreiben des Formzylinders zum Aufziehen der Druckform auf den Zylinder ist es möglich, die Druckform im Bereich zwischen Gummituchzylinder - Feucht- und/oder Farbwerk her zu wechseln . Bei einer Bogenoffsetdruckmaschine in Reihenbauweise und bei einem Widerdruckwerk einer Bogenoffsetdruckmaschine mit einem unterhalb des entsprechenden Gegendrückzylinders angeordnetem Formzyinder entspricht dies der Anlegerseite, d.h. die Druckformen können von der Anlegerseite her gewechselt werden.

Das erfindungsgemäße Verfahren findet bevorzugt bei Formzylindern von Widerdruckwerken von Bogenoffsetdruckmaschinen Verwendung. Bei derartigen Bogenoffsetdruckmaschinen in Reihenbauweise, bei den dem ersten Druckwerk für den Schöndruck ein Widerdruckwerk vorgeordnet ist, sind die Druckformen in dem ersten Widerdruckwerk durch das erfindungsgemäße Verfahren in einfacherweise zu wechseln. Sind im Formzylinder des Widerdruckwerkes entsprechend ausgebildete Verschutzungseinrichtungen zugeordnet, so ergibt sich die Möglichkeit eines komfortablen und nur wenige Handhabungen erfordernden Wechselvorganges. Das Verfahren nebst Vorrichtung ist ebenfalls bei direkt mit einem Gegendruckzylinder zusammenwirkenden Formzylindern in Lackwerken von Bogenoffsetdruckmaschinen anwendbar.

Durch das erfindungsgemäße Verfahren ist es weiterhin möglich, im Widerdruckwerk bzw. im Lackwerk einen Formzylinder zu verwenden, der in seinem Aufbau und hinsichtlich der Befestigungsvorrichtung für die Druckformkanten den Zylindern der übrigen Druckwerke entspricht. Der Formzylinder im Widerdruckwerk läuft dabei während des Druckes in umgekehrter Drehrichtung, d.h. die beim Formzylinder im Schöndruckwerk dem Druckanfang zugeordnete Befestigungsvorrichtung ist im Formzylinder des Widerdruckwerkes dem Druckende zugeordnet. Analog ist die im Schöndruckwerk dem Druckende zugeordnete Befestigungsvorrichtung im Formzylinder des Widerdruckwerkes dem Druckanfang zugeordnet.

Gemäß einer bevorzugten Ausgestaltung der Erfindung erfolgt das Ausführen der aufeinander folgenden Arbeitsschritte automatisiert. Dazu sind der dem Druckende des Formzylinders zugeordneten Befestigungsvorrichtungen als Sensoren bzw. elektrische Kontakte ausgebildete Plattenfeststellungsmittel zugeordnet. Durch diese beispielsweise als Registerpins ausgebildeten Plattenfeststellungsmittel ist ein Signal generierbar, durch welches nach entsprechender Anlage der neu zuzuführenden Druckform der Formzylinder über den Antrieb in die zum Aufziehen der neuen Druckform vorgesehene Richtung antreibbar ist. Gemäß einer weiteren bevorzugten Ausführungsform der Erfindung ist vorgesehen, dass auch an der dem Druckanfang des Formzylinders zugeordneten Befestigungsvorrichtung die registergerechte Lage der Druckform feststellende Sensoren angeordnet sind. Nach Aufziehen einer neuen Druckform um den Außenumfang des Formzylinders sowie Einführen des Druckanfangbereiches in die entsprechende Befestigungsvorrichtung ist an einer Anzeigvorrichtung signalisierbar, dass die Druckplatte registergerecht anliegt. Sind die in der dem Druckanfang- und/oder Druckende zugeordneten Befestigungsvorrichtung angebrachten Plattenfeststellungsmittel als elektrisch abfragbare Registerstifte ausgebildet, so wird die Druckform an der Kante des Druckanfanges und/oder Druckendes mit entsprechenden Stanzungen versehen.

Die erfindungsgemäße Vorrichtung umfaßt einen Antrieb mit zugeordneter Steuerung, durch welchen der Formzylinder zum Aufziehen einer neuen Druckform entgegen der beim Drucken ausgeführten Drehrichtung antreibbar ist. Der dem Formzylinder zugeordnete Antrieb kann insbesondere der Hauptantrieb der Druckmaschine sein, der zum Wechseln der Druckform in der bereits erläuterten Weise entsprechend angesteuert wird. Gemäß einer Weiterbildung der Erfindung stehen mit der dem Antrieb vorgeordneten Steuerung auch die dem Druckanfang und dem Druckende des Formzylinders zugeordneten Plattenfeststellungsmittel in Signalverbindung. Dadurch ist ein automatisierter Programmablauf möglich, d.h. der Formzylinder wird zunächst in eine vorgesehene Position verfahren, woraufhin die neu zuzuführende Druckplatte mit dem Druckende zuerst in die entsprechende Befestigungsvorrichtung eingeführt werden kann. Nachdem die dort angeordneten Plattenfeststellungsmittel eine korrekte Lage signalisieren wird die Befestigungsvorrichtung geschlossen (Ansteuern einer entsprechenden Betätigungsvorrichtung) und der Formzylinder in die zum Aufziehen der neuen Druckform vorgesehene Drehrichtung entgegen der Drehrichtung der Druckens angetrieben. Der Formzylinder wird dann in einer Position zum Einführen des Druckanfangs in die zugeordnete Befestigungseinrichtung angehalten.

Nach Einführen des Druckanfanges in die zugeordnete Befestigungsvorrichtung (z.B. durch Anstellen einer Andrückrolle oder dgl.) wird die Betätigungsvorrichtung zum Erfassen der Druckanfang-Kante der Druckform aktiviert, bis in der entsprechenden Befestigungsvorrichtung angeordnete Plattenfeststellungsmittel dass Vorhandensein der Druckplatte (Plattenvorderkante) signalisieren. Daraufhin erfolgt das Befestigen des Druckanfagbereiches der Druckform (Klemmen).

### [Beispiele]

Des weiteren erfolgt die Erläuterung eines Ausführungsbeispiels der Erfindung an Hand der Zeichnungen. Es zeigt:
- Fig. 1: eine Bogenoffsetdruckmaschine in Reihenbauweise mit vorgeordnetem Widerdruckwerk
- Fig. 2 - 6: den Formzylinder des Widerdruckwerkes in den einzelnen Phasen zum Wechseln einer Druckform.

Figur 1 zeigt eine Bogenoffsetdruckmaschine in Reihenbauweise mit zwei Druckwerken 1 und 2. In den Druckwerken 1 und 2 wirken in an sich bekannter Weise Formzylinder 3 mit Gummituchzylinder 4 sowie Gegendruckzylindern 5 (doppel groß) zusammen. Der Transport der Bogen zwischen den Gegendruckzylindern 5 sowie zum ersten Gegendruckzylinder 5 des ersten Druckwerkes 1 erfolgt über Transfertrommeln 6. Dem ersten Druckwerk 1 vorgeordnet ist ein Widerdruckwerk, welches aus einem zwischen zwei Transfertrommeln 6, 8 angeordneten Gegendruckzylinder 7 mit einem Gummituchzylinder 9 sowie Formzylinder 10 besteht. Der Gummituchzylinder 9 sowie der Formzylinder 10 des Widerdruckwerkes sind unterhalb des Gegendruckzylinders 7 angeordnet, so dass auch das Feuchtwerk 11 sowie das Farbwerk 12 unterhalb des Formzylinders 10 angeordnet sind. Der Anleger dieser Druckmaschine ist in Figur 1 nicht dargestellt und befindet sich rechts dem Widerdruckwerk vorgeordnet.

Auf Grund der in Figur 1 dargestellten Anordnung von Gegendruckzylinder 7, Gummituchzylinder 9 sowie Formzylinder 10 sowie der Walzen des Feuchtwerkes 11 und des Farbwerkes 12 ist der Formzylinder 10 zum Wechseln der in Figur 1 nicht dargestellten Druckform nur von rechts, d.h. aus Richtung des Anlegers her zugänglich. In diesem Bereich sind entsprechend betätigbare Verschutzungselemente angeordnet, welche zum Wechseln einer Druckform zu öffnen sind.

Die Figuren 2 bis 9 zeigen einen vergrößerten Ausschnitt des Widerdruckwerkes mit dem Gegendruckzylinder 7, dem Gummituchzylinder 9 sowie dem Formzylinder 10. Dargestellt sind ebenfalls die äußeren Verschutzungselemente 13 sowie ein innerer und in insgesamt drei Stellungen verschwenkbarer Schutz 14. Der Formzylinder 10 weist in einer Grube eine dem Druckanfang DA sowie dem Druckende DE zugeordnete und jeweils als Schiene ausgebildete Befestigungsvorrichtung 15, 16 auf. Die Befestigungsvorrichtungen sind in an sich bekannter Weise ausgeführt, wobei die dem Druckanfang DA zugeordnete Befestigungsvorrichtung 16 (Schiene) zum Erfassen und Spannen der Aufgezogenen Druckform insgesamt schwenkbar ist. Mit dem Formzylinder 10 wirkt ferner eine an diesen an- und von diesem abstellbare Andrückrolle 17 zusammen.

Der innere Schutz 14 ist in drei Stellungen verschwenkbar und nimmt insbesondere die in den Figuren 2 bis 7 dargestellte horizontale Position ein. Die Oberfläche des inneren Schutzes 14 sowie ein Teil des Schutzes 13 ergeben so eine horizontale Unterlage für die zu zuführende Druckform 18.

Wie in Figur 3 gezeigt wird eine neue Druckform 18 durch einen zwischen dem oberen und unteren Teil der äußeren Verschutzung 13 gebildeten Spalt dem Formzylinder 10 zugeführt. Zuvor wurde der Formzylinder 10 in eine derartige Position verfahren, dass die dem Druckende DE zugeordnete Befestigungsvorrichtung 15 (Spannschiene) das entsprechende Ende der Druckform 18 erfassen kann. Zur groben Ausrichtung der Druckform 18 in Seitenregisterrichtung (Achsrichtung des Formzylinders 10) sind an der Oberseite des horizontalen Teiles des Schutzes 13 und/oder des inneren Schutzes Ausrichtmittel angeordnet.

Nachdem die Druckform 18 wie in Figur 3 gezeigt durch den Spalt der zwischen oberen und unteren Schutz 13 in die Befestigungsvorrichtung 15 des Druckendes DE des Formzylinders 10 eingeführt wurde (Figur 4), wird das Druckende DE der Druckform 18 durch Aktivieren der zugeordneten Betätigungseinrichtung geklemmt. Damit ist das Druckende DE der Druckform 18 am Formzylinder 10 fixiert.

Nach dem Befestigen der Druckform 18 in der Befestigungsvorrichtung 15 des Druckendes DE am Formzylinder 10 (Figur 4) wird nun der Formzylinder 10, wie mit dem Pfeil in Figur 5 angezeigt, entgegen der Drehrichtung beim Drucken (vergleiche hierzu Figur 2 - 5) angetrieben, wodurch sich die Druckform 18 um den Außenumfang des Formzylinders 10 zieht. Die Druckform 18 läuft dabei durch den Spalt zwischen Formzylinder 10 und Gummituchzylinder 9.

Der Formzylinder 10 wird mit in Figur 5 gezeigtem Drehsinn soweit gedreht, bis die Druckform 18 ganz um den Außenumfang des Formzylinders 10 aufgezogen ist und der Druckanfang der Druckform 18 durch Anstellen der Andrückrolle 17 zum Einführen in die dem Druckanfang DA zugeordnete Befestigungsvorrichtung 16 dem Erfassungsbereich (Spalt) der Spannschiene gegenüberliegt (Fig. 6). Durch Vorschwenken der insgesamt verschwenkbaren Befestigungsvorrichtung 16 des Druckanfanges DA wird der Druckanfang DA der Druckform 18 erfasst und sodann geklemmt (Fig. 7). Dann erfolgt das Spannen der Druckform 18 durch Aufbauen einer in Umfangsrichtung wirkenden Kraft, insbesondere durch der Befestigungsvorrichtung 16 zugeordnete und in den Figuren nicht dargestellte Federelemente.

Zum Abführen einer auf dem Formzylinder 10 befindlichen Druckform 18 wird der Formzylinder 10 in die in Figur 8 gezeigte Stellung verfahren und die den Druckanfang DA der Druckform 18 haltende Befestigungsvorrichtung 16 gelöst. Durch Antreiben des Formzylinders 10 in die beim Drucken ausgeführte Drehrichtung wird nun das freigegebene und dem Druckanfang DA zugeordnete Ende der Druckform 18 vom Formzylinder 10 abgefördert. Wie in Figur 9 dargestellt ist zum Entnehmen der Druckform 18 ein Teil des äußeren Schutzes 13 nach oben klappbar zu öffnen ausgeführt, ferner wird auch der innere Schutz 14 in die untere Position gekippt. Der Formzylinder 10 wird solange in die beim Drucken ausgeführte Drehrichtung gedreht, bis diese die in den Figuren 2 bis 4 gezeigte Stellung zum Einführen einer neuen Druckform 18 eingenommen hat und nach Lösen der das Druckende DE haltenden Befestigungsvorrichtung 15 die Druckform 18 vom Formzylinder 10 entnommen werden kann.

### [Bezugszeichenliste]

- 1 -: Druckwerk (Schöndruck)
- 2 . -: Druckwerk (Schöndruck)
- 3 -: Formzylinder (Schöndruckwerk 1, 2)
- 4 -: Gummituchzylinder (Schöndruckwerk 1, 2)
- 5 -: Gegendruckzylinder (Schöndruckwerk 1, 2)
- 6 -: Transfertrommel
- 7 -: Gegendruckzylinder (Widerdruckwerk)
- 8 -: Transfertrommel
- 9 -: Gummituchzylinder (Widerdruckwerk)
- 10 -: Formzylinder (Widerdruckwerk)
- 11 -: Feuchtwerk (Widerdruckwerk)
- 12 -: Farbwerk (Widerdruckwerk)
- 13 -: Schutz (äußere Verschutzung)
- 14 -: Schutz (innere Verschutzung)
- 15 -: Befestigungsvorrichtung DE (Klemmschiene)
- 16 -: Befestigungsvorrichtung DA (Spannschiene)
- 17 -: Andrückrolle
- 18 -: Druckform
- DA -: Druckanfang
- DE -: Druckende

## Patentansprüche

1. Verfahren für den Druckformwechsel bei Bogendruckmaschinen, insbesondere Bogenoffsetdruckmaschinen, wobei die Druckform mit einer Kante voraus einem Formzylinder zugeführt, an einer dieser Kante zugeordneten Befestigungsvorrichtung befestigt, durch Drehen des Formzylinders um dessen Außenumfang aufgezogen, daraufhin mit der zweiten Kante an einer weiteren Befestigungsvorrichtung des Formzylinders befestigt und daraufhin gespannt wird,
**dadurch gekennzeichnet,**
**dass** die Druckform mit der dem Druckende zugeordneten Kante voraus in die entsprechende Befestigungsvorrichtung eingeführt wird, dass der Zylinder zum Aufziehen der Druckform in der dem Drehsinn beim Drucken entgegengesetzten Drehrichtung angetrieben wird, und dass daraufhin die dem Druckanfang zugeordnete Kante der Druckform in die entsprechende Befestigungsvorrichtung des Formzylinders eingeführt wird.

2. Verfahren nach Anspruch 1,
**dadurch gekennzeichnet,**
**dass** die Druckform nach Einführen der dem Druckanfang zugeordneten Kante in die entsprechende Befestigungsvorrichtung durch Aufbauen einer Zugkraft vom Druckanfang her gespannt wird.

3. Verfahren nach Anspruch 1 oder 2,
**dadurch gekennzeichnet,**
**dass** die Lage der Druckform an der dem Druckende zugeordneten Kante in der Befestigungsvorrichtung des Formzylinders sensorisch erfasst wird.

4. Verfahren nach einem der vorhergehenden Ansprüche,
**dadurch gekennzeichnet,**
**dass** die Lage der Druckform an der dem Druckanfang zugeordneten Kante in der Befestigungsvorrichtung des Formzylinders sensorisch erfasst wird.

5. Verfahren nach Anspruch 3 und/oder 4,
**dadurch gekennzeichnet,**
**dass** das Befestigen der in eine Befestigungsvorrichtung eingeführten Druckform in Abhängigkeit der sensorischen Feststellung erfolgt.

6. Vorrichtung für den Druckformwechsel bei Bogendruckmaschinen, insbesondere Bogenoffsetdruckmaschinen, mit einer die Druckanfang-Kante der Druckform am Formzylinder aufnehmenden Befestigungsvorrichtung, mit einer die Drukkende-Kante der Druckform am Formzylinder aufnehmenden Befestigungsvorrichtung und mit einem dem Formzylinder zugeordneten Antrieb nebst Steuerung, um den Formzylinder in vorgesehene Richtungen zu drehen, zur Durchführung des Verfahrens nach Anspruch 1,
**dadurch gekennzeichnet,**
**dass** durch den Antrieb der Formzylinder (10) nach dem Befestigen der dem Druckende (DE) zugeordneten Kante der Druckform (18) entgegen der Drehrichtung beim Drucken bis zum Aufnehmen der dem Druckanfang (DA) zugeordneten Kante in der zugeordneten Befestigungsvorrichtung (16) antreibbar ist.

7. Vorrichtung nach Anspruch 6,
**dadurch gekennzeichnet,**
**dass** der Formzylinder (10) einem Widerdruckwerk einer Bogenoffsetdruckmaschine zugeordnet ist.

8. Vorrichtung nach einem der Ansprüche 6 oder 7,
**dadurch gekennzeichnet,**
**dass** bei einer Bogenoffsetdruckmaschine mit einem dem Druckwerk (1,2) für Schöndruck vorgeordnetem Widerdruckwerk der Formzylinder (10) hinsichtlich Aufbau und Anordnung der Befestigungsvorrichtungen (15,16) für die beiden Enden der Druckform (10) im wesentlichen identisch ist mit dem Formzylinder (3) des Druckwerkes für Schöndruck (1,2), wobei der Formzylinder (10) im Widerdruckwerk im umgekehrten Drehsinn wie der Zylinder (3) im Schöndruckwerk (1,2) rotiert.

9. Vorrichtung nach einem der Ansprüche 6 - 8,
**dadurch gekennzeichnet,**
**dass** die das Druckende (DE) der Druckform (18) aufnehmende Befestigungsvorrichtung (15) zylinderfest und die den Druckanfang (DA) der Druckform (18) aufnehmende Befestigungsvorrichtung (16) zum Erfassen der Kante der Druckform (18) sowie zum Aufbauen einer Zugkraft (Spannen) beweglich auf den Druckformzylinder (10) eingebracht ist.

10. Vorrichtung nach Anspruch 6, 8 oder 9,
**dadurch gekennzeichnet,**
**dass** der Formzylinder (10) dem Lackwerk einer Bogenoffsetdruckmaschine zugeordnet ist.

## Claims

1. Method of changing printing formes in sheet-fed presses, in particular sheet-fed offset presses, the printing forme being fed to a forme cylinder with one edge in front, fixed to a fixing device assigned to this edge, pulled around the outer circumference of the forme cylinder by the latter being rotated, then being fixed by the second edge to a further fixing device of the forme cylinder and then tensioned, **characterized in that** the printing forme is inserted into the appropriate fixing device with the edge assigned to the end of the print in front, **in that** the cylinder is driven in the direction of rotation opposite to the direction of rotation during printing in order to pull the printing forme on, and **in that** the edge of the printing forme assigned to the start of the print is then inserted into the appropriate fixing device on the forme cylinder.

2. Method according to Claim 1, **characterized in that**, after the edge assigned to the start of the print has been inserted into the appropriate fixing device, the printing forme is tensioned by building up a tensile force from the start of the print.

3. Method according to Claim 1 or 2, **characterized in that** the position of the printing forme at the edge assigned to the end of the print is registered in the fixing device of the forme cylinder by sensors.

4. Method according to one of the preceding claims, **characterized in that** the position of the printing forme at the edge assigned to the start of the print is registered in the fixing device of the forme cylinder by sensors.

5. Method according to Claim 3 and/or 4, **characterized in that** the printing forme inserted into a fixing device is fixed as a function of the detection by sensors.

6. Apparatus for changing the printing forme in sheet-fed presses, in particular sheet-fed offset presses, having a fixing device holding the print-start edge of the printing forme on the forme cylinder, having a fixing device holding the print-end edge of the printing forme on the forme cylinder, and having a drive with controller assigned to the forme cylinder in order to rotate the forme cylinder in the envisaged directions, in order to implement the method according to Claim 1, **characterized in that** by means of the drive, after the edge of the printing forme (18) assigned to the end of the print (DE) has been fixed, the forme cylinder (10) can be driven in the direction opposite to the direction of rotation during printing until the edge assigned to the start of the print (DA) is held in the associated fixing device (16).

7. Apparatus according to Claim 6, **characterized in that** the forme cylinder (10) is associated with a verso printing unit of a sheet-fed offset press.

8. Apparatus according to either of Claims 6 and 7, **characterized in that** in a sheet-fed offset press having a verso printing unit arranged upstream of the printing unit (1,2) for recto printing, the forme cylinder (10) is essentially identical, in terms of the construction and arrangement of the fixing devices (15,16) for the two ends of the printing forme (10), to the forme cylinder (3) of the printing unit for recto printing (1,2), the forme cylinder (10) in the verso printing unit rotating in the opposite direction of rotation to the cylinder (3) in the recto printing unit (1,2).

9. Apparatus according to one of Claims 6 - 8, **characterized in that** the fixing device (15) that holds the end of print (DE) of the printing forme (18) is fixed to the cylinder, and the fixing device (16) that holds the start of print (DA) of the printing forme (18) is introduced into the printing forme cylinder (10) such that it can move in order to grip the edge of the printing forme (18) and in order to build up a tensile force (tensioning).

10. Apparatus according to Claim 6, 8 or 9, **characterized in that** the forme cylinder (10) is associated with the varnishing unit of a sheet-fed offset press.

## Revendications

1. Procédé pour le changement de formes d'impression dans des machines d'impression à feuilles, en particulier des machines d'impression offset à feuilles, dans lequel la forme d'impression est acheminée avec un bord en avant à un cylindre de forme, est fixée à un dispositif de fixation associé à ce bord, est étendue par rotation du cylindre de forme autour de sa périphérie extérieure, puis est fixée avec le deuxième bord à un autre dispositif de fixation du cylindre de forme et est ensuite tendue,
**caractérisé en ce que**
la forme d'impression est introduite avec le bord associé à l'extrémité d'impression dans le dispositif de fixation correspondant, **en ce que** le cylindre pour étendre la forme d'impression est entraîné dans la direction de rotation opposée au sens de rotation lors de l'impression, et **en ce qu'**ensuite le bord de la forme d'impression associé au début de l'impression est introduit dans le dispositif de fixation correspondant du cylindre de forme.

2. Procédé selon la revendication 1,
**caractérisé en ce que**
la forme d'impression est tendue, après l'introduction du bord associé au début de l'impression dans le dispositif de fixation correspondant, par la création d'une force de traction depuis le début de l'impression.

3. Procédé selon la revendication 1 ou 2,
**caractérisé en ce que**
la position de la forme d'impression est détectée par des capteurs au niveau du bord associé à la fin de l'impression dans le dispositif de fixation du cylindre de forme.

4. Procédé selon l'une quelconque des revendications précédentes,
**caractérisé en ce que**
la position de la forme d'impression est détectée par des capteurs au niveau du bord associé au début de l'impression dans le dispositif de fixation du cylindre de forme.

5. Procédé selon la revendication 3 et/ou 4,
**caractérisé en ce que**
la fixation de la forme d'impression introduite dans un dispositif de fixation s'effectue en fonction de la détermination par des capteurs.

6. Dispositif pour le changement de formes d'impression dans des machines d'impression à feuilles, en particulier des machines d'impression offset à feuilles, comprenant un dispositif de fixation recevant le bord de la forme d'impression correspondant au début de l'impression sur le cylindre de forme, un dispositif de fixation recevant le bord de la forme d'impression correspondant à la fin de l'impression sur le cylindre de forme et un entraînement associé au cylindre de forme en plus d'une commande, pour faire tourner le cylindre de forme dans des directions prévues, afin de mettre en oeuvre le procédé selon la revendication 1,
**caractérisé en ce que**
le cylindre de forme (10) peut être entraîné par l'entraînement après la fixation du bord de la forme d'impression (18) associé à la fin de l'impression (DE) à l'encontre de la direction de rotation lors de l'impression, jusqu'à la réception du bord associé au début de l'impression (DA) dans le dispositif de fixation associé (16).

7. Dispositif selon la revendication 6,
**caractérisé en ce que**
le cylindre de forme (10) est associé à un dispositif d'impression du verso d'une machine d'impression offset à feuilles.

8. Dispositif selon l'une quelconque des revendications 6 ou 7,
**caractérisé en ce que**
dans une machine d'impression offset à feuilles, avec un dispositif d'impression du verso placé avant le dispositif d'impression (1, 2) pour l'impression recto, le cylindre de forme (10) est essentiellement identique au cylindre de forme (3) du dispositif d'impression pour l'impression recto (1, 2), en ce qui concerne la structure et l'agencement des dispositifs de fixation (15, 16) pour les deux extrémités de la forme d'impression (10), le cylindre de forme (10) dans le dispositif d'impression du verso tournant dans le sens de rotation inverse du cylindre (3) pour le dispositif d'impression du recto (1, 2).

9. Dispositif selon l'une quelconque des revendications 6 - 8,
**caractérisé en ce que**
le dispositif de fixation (15) recevant la fin de l'impression (DE) de la forme d'impression (18) est monté de manière fixe par rapport au cylindre et le dispositif de fixation (16) recevant le début de l'impression (DA) de la forme d'impression (18) est monté de manière déplaçable sur le cylindre de forme d'impression (10) pour détecter le bord de la forme d'impression (18) ainsi que pour créer une force de traction (tension).

10. Dispositif selon la revendication 6, 8 ou 9,
**caractérisé en ce que**
le cylindre de forme (10) est associé au dispositif de vernissage d'une machine d'impression offset à feuilles.
